# EUROPÄISCHE PATENTSCHRIFT

(11) **EP 0 770 264 B1**
(45) Veröffentlichungstag und Bekanntmachung des Hinweises auf die Patenterteilung: **10.06.1998**
(21) Anmeldenummer: 95924292.6
(22) Anmeldetag: 20.06.1995
(51) Int. Cl.: H01J 23/10, H01J 25/02

(54) **MAGNETSYSTEM FÜR GYROTRONS**
MAGNETIC SYSTEM FOR GYROTRONS
SYSTEME MAGNETIQUE POUR GYROTRONS

(30) Priorität: 09.07.1994 DE 4424230
(43) Veröffentlichungstag der Anmeldung: 02.05.1997
(73) Patentinhaber: Forschungszentrum Karlsruhe GmbH, 76133 Karlsruhe (DE)
(72) Erfinder: MÖBIUS, Arnold, D-76344 Eggenstein-Leopoldshafen (DE); PRETTEREBNER, Julius, D-70190 Stuttgart (DE)
(74) Vertreter: Rückert, Friedrich, Dr.
(86) Internationale Anmeldenummer: EP9502381
(87) Internationale Veröffentlichungsnummer: WO9602064

(56) Entgegenhaltungen:
- INTERNATIONAL JOURNAL OF INFRARED AND MILLIMETER WAVES, Bd. 14, Nr. 4, 1993 NEW YORK US, Seiten 783-816, A. N. KUFTIN ET AL. 'Theory of helical electron beams in gyrotrons' in der Anmeldung erwähnt

## Beschreibung

Die Erfindung betrifft ein Magnetsystem für Gyrotrons zur Erzeugung des axialen magnetischen Gleichfeldes zwischen Emitter- und Kollektorbereich.

Zweck der Erfindung ist es, das vom Betrieb her aufwendige strombetriebene Gyrotron-Magnetsystem, seien es konventionelle oder supraleitende Elektromagnete, durch ein wartungsfreies Permanentmagnetsystem zu ersetzen, ohne daß konstruktive Umbaumaßnahmen am Gyrotronrohr selbst notwendig wären.

Gyrotrons sind Quellen zur Erzeugung von hohen Mikrowellenleistungen bei hohen Frequenzen, wie sie zur Heizung von Fusionsplasmen benötigt werden. Typische Größenordnungen liegen bei 1 MW Ausgangsleistung und Frequenzen im Bereich von 100 GHz.

Den grundsätzlichen Aufbau und die Beschreibung eines Gyrotrons zeigt Meinke-Gundlach in "Taschenbuch der Hochfrequenztechnik" (Springer Verlag Berlin Heidelberg New York Tokyo 1986) auf den Seiten M82 - M85. Gyrotron Oscillators lassen sich ohne besondern Aufwand in das Vakuumrohr und das das Führungsfeld erzeugende Magnetsystem zerlegen. Insbesondere Hochleistungsgyrotrons sind als Zusatzheizung für Fusionsplasmen vorgesehen (siehe Seiten S17 und S18).

Bisher gibt es lediglich theoretische Arbeiten zur Beherrschung von Elektronenstrahlinstabilitäten bei Gyrotrons. In Int. Journ. of Infrared and Millimeter Waves, Vol. 14, No. 4, 1993 ist ein Aufsatz von A. N. Kuftin et al. unter dem Titel: "Theory of Helical Electron Beams in Gyrotrons" veröffentlicht. Permanentmagnetsysteme zur Führung helikaler Elektronenstrahlen werden betrachtet. Das Permanentmagnetsystem besteht aus einem zentralen, axial polarisierten Permanentmagnet und an dessen beiden Stirnflächen ansetzende, gegensinnig radial polarisierte Permanentmagnete (Fig. 10 darin). Bei diesem System findet im Elektronenstrahlbereich des Gyrotrons eine starke magnetische Feldumkehr des Axialfeldes und ein starker Anstieg des Feldes an der Berandung statt.

Sollen alle Elektronen gleiche Startbedingungen haben, erlaubt der starke Anstieg des Feldes im Bereich des Emitters darüber hinaus nur den Einsatz effektiv schmaler Emitterringe. Emitterring und Magnetfeld müssen exakt justiert werden.

Die Feldumkehr am Kollektor zieht Beschränkungen bei der Auslegung des Kollektors insbesondere bei vorgespannten Kollektoren nach sich.

Technisch betrachtet haben Gyrotrons derzeit einen elektrischen Wirkungsgrad von 50 % erreicht (Betrieb in der ersten Harmonischen der Zyklotronfrequenz). Eine weitere Erhöhung desselben ist zumindest derzeit nicht so drängend. Allerdings werden Gyrotrons für den industriellen Einsatz, wie z. B. Oberflächenbeschichtungen und Keramiksinterung interessant, so daß die Frage des höheren Wirkungsgrades und damit verbunden auch die Frage niedriger erforderlicher Kühleistung sowie geringerer Materialaufwand wirtschaftliche Bedeutung bekommt.

Parameter solcher Gyrotrons sind relativ niedrigere Frequenzen (z. B. 30 GHz) bei niedrigen Leistungen (z. B. 10 kW). Große Wirkungsgradeinbußen entstehen im als Wechselwirkungsraum dienenden Gyrotronresonator, der größte Kühlaufwand entsteht am Kollektor, der zweitgrößte Kühlaufwand entsteht bei mit normalleitenden Magneten arbeitenden Gyrotrons im Magneten. Die Verluste im Magneten lassen sich durch den Einsatz von Permanentmagneten drastisch verringern.

Der Erfindung liegt die Aufgabe zugrunde, die bisher verwendeten supra- oder normalleitenden Magnete durch Permanentmagnetanordnungen zu ersetzen, die - anders als bei bisher ausgelegten Permanentmagnetanordnungen - weder zusätzliche wissenschaftliche oder konstruktive Arbeiten im Gyrotronrohr erfordern noch die Verwendung konstruktiver Weiterentwicklungen bisher erhältlicher Gyrotrons (wie z. B. Ausrüstung mit vorgespannten Kollektoren) einschränken oder unmöglich machen. Zusätzlich sollen Elektronenstrahlreflexionen und Elektronenstrahlinstabilitäten im Gyrotron vermieden werden.

Die Aufgabe wird erfindungsgemäß durch die kennzeichnenden Merkmale des Patentanspruchs 1 gelost. Ein zentraler, radial polarisierter, ein zum Kollektorbereich (13) hinangebrachter, axial polarisierter Ringmagnet (15) und eine an der entgegengesetzten Stirnfläche des zentralen Ringmagneten (14) ansetzende, den Ausbruch des Feldes blockierende Ringmagnetanordnung (15) erzeugen den im Elektronenstrahlbereich erwünschten Magnetfeldverlauf grundsätzlich. Aufgrund des geforderten Feldverlaufs (Anspruch 4 z. B.) wird die Geometrie der Permanentmagnete(14, 15) mit Rechnerhilfe festgelegt. Eine starke, aber so nur bedeutungslose Feldumkehr findet nur noch außerhalb des Elektronenstrahlbereichs in Verlängerung des Emitters (9) statt. Eine bei dem Stand der Technik von Magnetsystemen zweite Umkehr des Magnetfeldes wird vermieden oder in seiner Amplitude bedeutungslos. Die mechanische Verspannung des Magnetsystems ist eine technisch bekannte Lösung.

Der Unteranspruch 2 kennzeichnet den einfachsten, nämlich symmetrischen, allerdings auch einen materialintensiveren Aufbau des Permanentmagnetsystems (7).

Anspruch 3 kennzeichnet eine materialsparende, assymmetrische Struktur des Permanentsystems 7, mit der man eine starke Magnetfeldumkehr außerhalb des Elektronenstrahlbereichs erzeugt, die aber keinen Einfluß hat.

Mit einem einfachen, axial polarisierten Permanentmagnet im Emitterbereich läßt sich das axiale Emittergleichfeld, das erheblich schwächer als das axiale Resonatorgleichfeld ist, einstellen (Anspruch 5).

Zur Feldkorrektur und Flußkonzentration finden strombetriebene Solenoide und Weicheisenbaugruppen noch Einsatz (Anspruch 6 und 7). Weitere bekannte Korrekturmöglichkeiten am axialen Gleichmagnetfelds können mit verschiebbaren Solenoiden erreicht werden.

Im folgenden soll die Vorrichtung erläutert und nähers begründet werden. Hierzu sind in der Zeichnung sechs Figuren aufgenommen werden.

Es zeigen:

Figur 1 den grundsätzlichen Aufbau eines Gyrotrons mit der erfindungsgemäßen Einrichtung zur Erzeugung des statischen Magnetfeldes.

Figur 2 die grundsätzliche angestrebte Abhängigkeit des magnetischen Führungsfeldes längs der Gyrotronachse.

Figur 3a und 3b sowie 4a und 4b den grundsätzlichen Aufbau der erfindungsgemäßen Einrichtung zur Erzeugung des statischen Magnetfeldes und das Feld längs der Achse.

Im Gyrotron, Fig. 1 propagieren die Elektronen als Hohlstrahl auf helixförmigen Bahnen - von einem statischen Magnetfeld geführt - von der Kathode 1 zum Resonator (11) und verlassen ihn als "verbrauchten" Strahl zum Kollektor (13), wo die entstehende Wärme abgeführt werden muß.

Der Radius des Elektronenhohlstrahls R wird vom magnetischen Führungsfeld B durch die Beziehung${\text{B∗R}}^{\text{2}} \text{= const}$ festgelegt (siehe hierzu und im folgenden Gyrotron Oscillators, Their Principles and Practice, edited by C.J. Edgcombe, Taylor & Francis, 1993; insbesondere Chapter 5 von B. Piosczyk). Bei vorgegebenen Geschwindigkeitsverhältnis α und Magnetfeld im Resonator 11 und einem wählbaren (Triode) oder festgelegten (Diode) Kompressionsverhältnis (Verhältnis der Hohlstrahlradien) liegt auch das axiale Magnetfeld am Emitter 9 fest. Bei auf helixförmigen Bahnen propagierenden Elektronen wird das Verhältnis von transversaler zu axialer Geschwindigkeitskomponente${\text{α = v}}_{\text{┴}} {\text{/v}}_{\text{∥}}$ durch die Gleichung${\text{v}}_{\text{┴}} {\text{}}^{\text{2}} \text{/B = const}$ festgelegt. Erreicht die transversale Geschwindigkeit die Gesamtgeschwindigkeit, so wird der Elektronenstrahl reflektiert (magnetischer Spiegel).

Das statische Magnetfeld dient nicht nur zur Führung des Elektronenstrahls, sondern legt gemäß der Gleichung${\text{ω}}_{\text{c}} \text{= e∗B/m}$ die Zyklotronfrequenz der Elektronen im Resonator 11 fest. m ist die relativistische Masse der Elektronen mit der Elementarladung e, B ist die magnetische Flußdichte. Die vom Gyrotron erzeugte Frequenz ω liegt bei${\text{ω = n∗ω}}_{\text{c}}$ n ist ganzzahling und wird als Ordnung der Zyklotronharmonischen bezeichnet. Bei Gyrotrons, die Mikrowellenleistung bei 30 GHz erzeugen, beträgt das erforderliche Magnetfeld in der ersten Harmonischen etwa 1,1 T in der zweiten Harmonischen etwa 0,55 T. Das längs Gyrotronachse (8) angestrebte Feld ist in Fig. 2 zu sehen.

Eine Erzeugung des Magnetfeldes mit Supraleitern erfordert einen hohen apparativen Aufwand und im Betrieb einen ständigen Helium oder Stickstoffbedarf. Eine Erzeugung des Magnetfeldes mit normalleitenden Magneten erfordert hohe Anschluß- und Kühlleistungen. Der Energieverbrauch der Magnete ist gegenüber der erzeugten Leistung nicht zu vernachlässigen.

Eine Erzeugung des Magnetfeldes mit Permanentmagneten brachte bei den bisher untersuchten Anordnungen grundsätzliche Probleme mit sich. Diese Anordnungen bestehen im Prinzip aus einem mittleren, axial polarisierten und zwei radial polarisierten Magneten (siehe Fig. 10 aus Kuftin, Int. J. of Infrared and Millimeter Waves). Die Nachteile solcher Systeme sind Nulldurchgänge auf der Achse und ungenutzte Felder (schlechter Wirkungsgrad), sowie steile Abfälle an den Rändern. Die steilen Abfälle an den Rändern haben für die Emitterseite den Nachteil, daß die Justage Gyrotron - Magnet kritisch und die effektive Emitterbreite eingeschränkt wird. Der Nulldurchgang hat zur Folge, daß bei zunehmend negativen Magnetfeld längs der Achse der Elektronenstrahl reflektiert werden kann (magnetischer Spiegel). Die Auslegung des Kollektors wird dadurch erschwert. Der Einsatz vorgespannter Kollektoren zur Energierückgewinnung wird praktisch unmöglich.

Zur Steigerung des Wirkungsgrades sind jedoch vorgespannte Kollektoren notwendig. Das Verhältnis der den Elektronen abgenommenen Energie zur ursprünglichen Energie ist der elektrische Wirkungsgrad ηₑᵢ. Der Gesamtwirkungsgrad läßt sich nun dadurch steigern, daß man den Strahl auf einem vorgespannnten Kollektor auftreffen läßt, wodurch ein Teil der Energie des verbrauchten Strahls mit dem Wirkungsgrad η_{c} zurückgewonnen wird. Der Gesamtwirkungsgrad eines Gyrotrons mit vorgespanntem Kollektor ist:${\text{η = η}}_{\text{el}} {\text{/[1 - η}}_{\text{c}} {\text{(1 - η}}_{\text{el}} \text{)]}$ Der Einsatz vorgespannter Kollektoren wird durch eine Vorzeichenumkehr des axialen magnetischen Führungsfeldes längs des Elektronenstrahlweges praktisch unmöglich oder drastisch erschwert.

An der Kathodenseite soll - um auch laminare Kathoden verwenden zu können und Justageprobleme gering zu halten - im Bereich der Kathode (1) das axiale Magnetfeldes örtlich konstant sein, siehe Figur 2.

Figur 1 zeigt den prinzipiellen schematischen Aufbau eines Gyrotrons. In Kürze läßt sich das Wesentliche über das Gyrotron im Meinke Gundlach, "Taschenbuch der HF-Technik, M 82 ff., nachlesen.

Figur 2 zeigt, wie schon erwähnt, den Verlauf des gewünschten, axialen magnetischen Gleichfelds in den Gyrotronbereichen: Emitter (9), Kompressionsbereich (10), Resonator (11), Dekompressionsbereich (12) und Kollektor (13). Der wellige Verlauf der magnetischen Flußdichte ist je nach Auslegung mehr oder weniger provoziert (siehe DE 42 36 149 A1), und zwar durch die Struktur der inneren Mantelfläche an den Permanentmagneten (15, 14, 15). Die Feldstärke in Emittergebiet ist etwa 5 - 25 % des axialen Gleichfeldes im Resonatorbereich.

Figur 3a zeigt eine symmetrische Anordnung des Permanentmagnetsystems 7. Es ist daher nur die rechte Hälfte als Rechnerausdruck dargestellt, da sie ja den für das Gyrotron relevante Magnetfeldlinienverlauf zeigt. Der radial polarisierte mittlere Magnet 14, besser die gezeichnete axiale Hälfte ist über Halterungen, die nicht eingezeichnet sind, mit dem rechten, axial polarisierten Magnet (15), über die gemeinsame Konusflächen in Berührung. In Gyrotronbereich findet kein oder nur ein leicht kompensierbarer Nulldurchgang der Feldlinien statt. Der gesamte Fluß verläuft rotationssymmetrisch zur z-Achse.

Den Verlauf des Gleichfeldes in Abhängigkeit von der z-Achse, also teilweise der Gyrotronachse 8, zeigt Fig. 3b. Dieser Flußdichteverlauf ist punktsymmetrisch zum Achsursprung und hat auch dort nur einen Nulldurchgang (Staupunkt), also Feldumkehr. Somit sind die in Fig. 3a gezeichnete radial polarisierte Permanentmagnethälfte und der sich rechts davon anschließende axial polarisierte Permanentmagnet (15) grundsätzlich geeignet ein magnetisches Gleichfeld ohne Nulldurchgang im Gyrotronbereich zu erzeugen. Es fehlt nur noch das schwächere Gleichfeld für den Emitterbereich. Die nicht angedeutet linke Hälfte dient im wesentlichen dazu, den Ausbruch des Feldes zu verhindern.

Das Permanentmagnetsystem (7) in Figur 4a kommt den Forderungen des Gleichfeldverlaufs im Gyrotron näher, mit ihm wird insbesondere Magnetmaterial eingespart. Es besteht aus dem zentralen, radial polarisierten, ringförmigen Permanentmagneten (14). Rechts (kollektorseitig) in der Figur schließt sich der axial polarisierte, ringförmige Permanentmagnet (15) an. Links schließt sich die den Ausbruch des Feldes blockierende Magnetanordnung an. Diese geometrische Gestalt der ermöglicht die geforderte Feldstruktur im Gyrotronbereich. Das niedrige Gleichfeld in der Emitterzone wird durch die Überlagerung des kleinen ringfömrigen, axial polarisierten Permanentmagneten mit rechteckigem Längsschnitt vollends erreicht.

Den Verlauf nach Stärke und Vorzeichen, abhängig vom Ort, zeigt Figur 4b. Weit hinter den Emitter 9, also links, gibt es die starke, konzentrierte, unvermeidliche Feldumkehr. Die Gyrotronbereiche Emitter (9), Kompressionsbereich (10), Resonator (11), Dekompressionsbereich (12) und Kollektor (13) sind angedeutet. Jetzt besteht das magnetische Gleichfeld im Emitterbereich, das hohe Gleichfeld im Resonator (11) und das auf nahezu Null zurückgehende Gleichfeld im Kollektorgebiet (13).

Das Feld wird also vollständiger durch das Bohrloch des Magnetsystems gezwungen. Eine Vorzeichenumkehr des axialen Magnetfeldes findet im Gyrotronbereich nicht oder nur von unbedeutender Stärke statt und darüber hinaus nur einmal. Damit kann der Elektronenstrahl vom Emitter (9) bis zum Kollektor (13) stabil geführt werden.

Das Feld wird also vollständiger durch das Bohrloch des Magnetsystems gezwungen. Eine Vorzeichenumkehr des axialen Magnetfeldes findet im Gyrotronbereich nicht oder nur von unbedeutender Stärke statt und darüber hinaus nur einmal. Damit kann der Elektronenstrahl vom Emitter bis zum Kollektor stabil geführt werden.

Durch Feinstrukturierung an der inneren Mantelfläche (Anspruch 4) wird in der Resonatormitte ein konstantes oder ein vorgegeben welliges Magnetfeld erzeugt. Räumlich (örtlich) konstante Felder lassen sich im Bereich des Emitters (9) (siehe Fig. 4a) und im Bereich des Kollektors (13) durch zusätzlich axial polarisierte Magnete erreichen. Nulldurchgänge schwacher Felder können so unterdrückt werden.

Durch Kombination mit schwachen Elektromagneten läßt sich ein Nachregeln des Magnetfelds erzielen oder auch eine weitere Materialersparnis erreichen. Eine weitere Möglichkeit zum Durchstimmen sind radial und/oder axial verschiebbare Magnete.

### Bezugszeichenliste

- 1: Kathode
- 3: Beschleunisungsanode
- 5: Auskoppelleitung
- 7: Permanentmagnetsystem
- 8: Gyrotronachse
- 9: Emitter
- 10: Kompressionsbereich
- 11: Resonator
- 12: Dekompressionsbereich
- 13: Kollektor
- 14: Zentraler Ringmagnet
- 15: Axial polarisierter Ringmagnet
- 16: Feldlinien
- 17: Vakuumgefäß

## Patentansprüche

1. Magnetsystem für Gyrotrons, das aus einem permanentmagnetsystem (7) besteht, zur Erzeugung des axialen magnetischen Gleichfelds, mit dem die vom Emitter (9) austretenden Elektronen geführt werden,
dadurch gekennzeichnet, daß
sich das Permanentmagnetsystem (7) aus einem zentralen, radial polarisierten Ringmagneten (14), einem an dessen Stirnfläche Richtung Kollektor (13) ansetzenden, axial polarisierten Ringmagneten (15) und einer an der anderen Stirnfläche ansetzenden Ringmagnetanordnung besteht, wobei letztere ein den Ausbruch des Magnetfeldes blockierendes Teilsystem ist,
die Teilmagnete des Permanentsystems (7) an ihren einander gegenüberliegenden Flächen unmittelbar berühren,
durch die Geometrie der Ringmagnete (15, 14, 15) und ihre gegenseitige mechanische Verspannung im Bereich des Resonators (11) ein konstantes oder vorgebbar welliges Magnetfeld erzeugt wird und bis in den Kollektor- (13) und Emmitterbereich hinein keine oder allenfalls eine leicht kompensierbare axiale Magnetfeldumkehr eintritt,
die Feldumkehr des axialen magnetischen Gleichfelds in Verlängerung des Emitterbereichs außerhalb des Bereichs der Elektronenflugbahnen stattfindet.

2. Magnetsystem zur Erzeugung des axialen magnetischen Gleichfelds für Gyrotrons nach Anspruch 1,
dadurch gekennzeichnet, daß
das Permanentmagnetsystem (7) symmetrisch zu einer Achse senkrecht zur Systemachse ist.

3. Magnetsystem zur Erzeugung des axialen magnetischen Gleichfelds für Gyrotrons nach Anspruch 1,
dadurch gekennzeichnet, daß
das Permanentmagnetsystem (7) assymmetrisch aufgebaut ist und im verlängerten Emitterbereich, außerhalb der Elektronenstrahlentstehung eine starke Magnetfeldumkehr erzeugt.

4. Magnetsystem zur Erzeugung des axialen magnetischen Gleichfelds für Gyrotrons nach Anspruch 2 und 3,
dadurch gekennzeichnet, daß
der zum Kollektor (13) hin liegende, axial polarisierte Ringmagnet (15) eine strukturierte Innenmantelfläche hat, wodurch der magnetische Gleichfeldverlauf im Resonatorbereich eine vorgegebene Feinstruktur erhält.

5. Magnetsystem zur Erzeugung des axialen magnetischen Gleichfelds für Gyrotrons nach Anspruch 4,
dadurch gekennzeichnet, daß
sich im Bereich des Emitters (9) ein axial polarisierter, ringförmiger Permanentmagnet befindet, mit dem durch Überlagerung das im Emitterbereich schwächere, aber örtlich konstante Gleichmagnetfeld erzielt wird.

6. Magnetsystem zur Erzeugung des axialen magnetischen Gleichfelds für Gyrotrons nach Anspruch 5,
dadurch gekennzeichnet, daß
zur Korrektur der axialen Magnetfeldstärke mindestens ein strombetriebenes Solenoid mit dem Permanentmagnetsystem (7) kombiniert wird.

7. Magnetsystem zur Erzeugung des axialen magnetischen Gleichfelds für Gyrotrons nach Anspruch 5,
dadurch gekennzeichnet, daß
zur Korrektur des axialen Magnetfeldverlaufs und zur Flußführung im Gyrotronbereich Weicheisenkonfigurationen mit dem Permanentmagnetsystem (7) verspannt sind.

## Claims

1. Magnetic system for gyrotrons, which comprises a permanent magnet system (7), for producing the steady axial magnetic field, by which electrons, emerging from the emitter (9), are guided, characterised in that
the permanent magnet system (7) comprises a central, radially polarised annular magnet (14), an axially polarised annular magnet (15), which attaches to collector (13) in the direction of its end face, and an annular magnet arrangement which attaches to the other end face, said annular magnet arrangement being a partial system which blocks the flow of the magnetic field,
the partial magnets of the permanent system (7) are in direct contact with their faces which lie opposite one another,
a constant or variably rippled magnetic field is produced by the geometry of the annular magnets (15, 14, 15) and their mutual mechanical tension in the region of the resonator (11), and no magnetic field reversal or, at most, an easily compensatable axial magnetic field reversal enters the collector (13) and emitter region, and the field reversal of the steady axial magnetic field is effected in the extension of the emitter region externally of the region of the electron trajectories.

2. Magnetic system for producing the steady axial magnetic field for gyrotrons according to claim 1, characterised in that the permanent magnet system (7) is symmetrical, with an axis perpendicular to the system axis.

3. Magnetic system for producing the steady axial magnetic field for gyrotrons according to claim 1, characterised in that the permanent magnet system (7) is constructed asymmetrically and produces a powerful magnetic field reversal in the extended emitter region externally of the electron beam source.

4. Magnetic system for producing the steady axial magnetic field for gyrotrons according to claims 2 and 3, characterised in that the axially polarised annular magnet (15), extending towards the collector (13), has a structured internal surface, whereby the steady magnetic field course in the resonator region is given a prescribed fine structure.

5. Magnetic system for producing the steady axial magnetic field for gyrotrons according to claim 4, characterised in that an axially polarised, annular permanent magnet is situated in the region of the emitter (9), and the steady magnetic field, which is weaker in the emitter region but is locally constant, is achieved with said permanent magnet by superimposition.

6. Magnetic system for producing the steady axial magnetic field for gyrotrons according to claim 5, characterised in that, to correct the axial magnetic field strength, at least one current-operated solenoid is combined with the permanent magnet system (7).

7. Magnetic system for producing the steady axial magnetic field for gyrotrons according to claim 5, characterised in that, to correct the axial magnetic field course and to guide the flow in the gyrotron region, soft iron configurations are tensioned with the permanent magnet system (7).

## Revendications

1. Système d'aimants pour des gyrotrons, se composant d'un système d'aimants permanents (7) pour générer un champ magnétique continu axial, qui conduit les électrons sortant de l'émetteur (9),
caractérisé en ce que
le système d'aimants permanents (7) se compose d'un aimant annulaire (14) central à polarisation radiale, d'un collecteur (13) appliqué contre les faces frontales, d'aimants annulaires (15) à polarisation axiale et d'un dispositif d'aimant annulaire appliqué contre l'autre face frontale, ce dernier étant un système partiel bloquant la rupture du champ magnétique,
les aimants partiels du système d'aimants permanents (7) étant directement en contact par leur surface en regard, la géométrie des aimants annulaires (15, 14, 15) et leur contrainte mécanique réciproque au niveau du résonateur (11) générant un champ magnétique constant ou à ondulations prédéterminées, et arrivant jusque dans la plage de collecteur (13) ou d'émetteur, sans inversion de champ magnétique ou en tous les cas une inversion de champ magnétique, axial, facile à compenser,
l'inversion de champ du champ continu magnétique axial se produisant dans le prolongement de la plage d'émetteur en dehors de la plage des trajectoires des électrons.

2. Système magnétique pour générer un champ magnétique axial continu pour des gyrotrons, selon la revendication 1,
caractérisé en ce que
le système d'aimants permanents (7) est symétrique par rapport à un axe perpendiculaire à l'axe du système.

3. Système d'aimants pour générer le champ continu axial magnétique pour des gyrotrons, selon la revendication 1,
caractérisé en ce que
le système d'aimants permanents (7) a une structure asymétrique et génère une forte inversion de champ magnétique dans la plage d'émetteur prolongée, en dehors de la formation des électrons.

4. Système d'aimants pour générer le champ continu axial magnétique pour des gyrotrons, selon l'une quelconque des revendications 2 et 3,
caractérisé en ce que
l'aimant annulaire (15) à polarisation axiale, situé vers le collecteur (13), présente une surface d'enveloppe intérieure structurée qui donne au tracé de champ magnétique continu, dans la plage du résonateur, une structure fine prédéterminée.

5. Système d'aimants pour générer le champ continu axial magnétique pour des gyrotrons, selon la revendication 4,
caractérisé en ce qu'
au niveau de l'émetteur (9), il y a un aimant permanent annulaire à polarisation axiale, qui, par superposition, génère dans la zone d'émetteur, un champ magnétique continu, plus faible, mais localement constant.

6. Système d'aimants pour générer le champ continu axial magnétique pour des gyrotrons, selon la revendication 5,
caractérisé en ce que
pour corriger l'intensité du champ magnétique axial, au moins un solénoïde alimenté en courant est combiné au système d'aimants permanents (7).

7. Système d'aimants pour générer le champ continu axial magnétique pour des gyrotrons, selon la revendication 5,
caractérisé en ce que
pour corriger le tracé axial de champ magnétique et pour conduire le flux dans la plage du gyrotron, des configurations à fer doux sont fixées sur le système d'aimants permanents (7).
